# EUROPÄISCHE PATENTSCHRIFT

(11) **EP 0 231 734 B1**
(45) Veröffentlichungstag und Bekanntmachung des Hinweises auf die Patenterteilung: **29.08.1990**
(21) Anmeldenummer: 86890309.7
(22) Anmeldetag: 12.11.1986
(51) Int. Cl.: A63C 5/12

(54) **Bauelement, insbesondere für einen Skikern und Verfahren zu seiner Herstellung**
Structural element, particularly for ski-cores and method for producing the same
Elément structurel, en particulier pour âmes de ski et son procédé de fabrication

(30) Priorität: 13.11.1985 AT 3297/85
(43) Veröffentlichungstag der Anmeldung: 12.08.1987
(73) Patentinhaber: Atomic Skifabrik Alois Rohrmoser, A-5602 Wagrain (AT)
(72) Erfinder: Schutti, Anton, A-8972 Ramsau (AT)
(74) Vertreter: Atzwanger, Richard, Dipl.-Ing. Patentanwalt

(56) Entgegenhaltungen:
- WO-A-85/03642
- FR-A- 2 248 860
- FR-A- 2 536 335
- US-A- 3 707 296

## Beschreibung

Die Erfindung betrifft ein Verfahren zur Herstellung eines Bauelementes, insbesondere zur Verwendung als Skikern, vorzugsweise in einem Langlaufski, welcher Kern durch aneinandergefügte und miteinander verbundene, gewellte oder abgewinkelt profilierte Folien aus Papier- oder Kunststoffmaterial gebildet ist. Die. Erfindung betrifft weiters ein nach diesem Verfahren hergestelltes Bauelement, insbesondere zur Verwendung als Skikern.

Es ist bekannt, Kerne für Skier, insbesondere für Langlaufskier, durch aufeinander gelegte Schichten, die z.B. aus Holz gefertigt sind, zu bilden. Derartigen Kernen kommt jedoch ein großes Gewicht zu. Soferne der Ski ein geringes Gewicht aufweisen soll, ist es weiters bekannt, dessen Kern als armierte Ausschäumung aus einem Kunststoffmaterial auszubilden. Derartige durch Ausschäumung gefertigte Kerne weisen jedoch eine nur geringe Festigkeit auf. Der Erfindung liegt demnach die Aufgabe zugrunde, einen Kern für einen Ski, insbesondere einen Langlaufski, zu schaffen, der trotz eines sehr geringen Gewichtes eine sehr hohe Festigkeit aufweist.

Es ist weiters bekannt, Skikerne durch gewellte oder abgewinkelt profilierte Folien aus Papier-oder Kunststoffmaterial zu fertigen, welche Kerne eine Art Wabenstruktur aufweisen. Bei der Herstellung derartiger Kerne besteht jedoch das Problem, daß eine Lagehalterung der einzelnen Folien dahingehend bewirkt werden muß, daß diese mit den Scheiteln aufeinander zu liegen kommen bzw. daß verhindert wird, daß die einzelnen, Folien ineinander liegen, wodurch nicht die angestrebte Struktur mit zwischen den Folien befindlichen Kanälen gebildet werden könnte. Um dieses problem zu lösen, ist z.B. bei einem Kern gemäß der AT-PS 231 323 jeweils zwischen zwei abgewinkelt profilierten Folien eine angenähert eben ausgebildete Folie angeordnet, welche auf den Scheiteln einer der Folien zu liegen kommt und die ihrerseits die Basis für die Auflage der anliegenden weiteren Folie bildet. Ein derartiger Kern ist allerdings insoferne nicht den Erfordernissen entsprechend, als durch die dazwischen befindlichen durchgehenden, ebenen Folien dessen Gewicht nahezu verdoppelt wird, wogegen nur eine geringfügige Erhöhung in dessen Festigkeit erzielt wird. Zudem unterliegen die angenähert eben durchlaufenden Folien hohen Belastungen, weswegen sie bruchanfällig sind, wodurch Beschädigungen eines aus diesem Bauelement gefertigten Kernes bedingt werden können.

Der Erfindung liegt demnach die Aufgabe zugrunde, ein Verfahren anzugeben, durch welches in einfacher Weise ein derartiges Bauelement gefertigt werden kann, ohne daß zwischen den einzelnen profilierten Folien ebene Folien vorgesehen werden müssen, sodaß die durch diese bedingten Nachteile vermieden werden und dessen ungeachtet die angestrebte Lagehalterung zur Verbindung der Folien längs ihrer Scheitel gewährleistet wird. Dies wird erfindungsgemäß dadurch erzielt, daß an den gewellten oder abgewinkelt profilierten Folien aus Papier oder Kunststoff im Abstand voneinander befindliche, zueinander angenähert parallel verlaufende Zugelemente, wie Fäden aus Baumwolle, Seide, Glas, Kunststoff, Kohlenstoff od.dgl., befestigt, z.B. verklebt, werden und anschließend die Folien in der gewünschten Lage aufeinandergelegt und miteinander verbunden werden.

Die Zugelemente, die sich quer zu den Erzeugenden der profilierten Folien erstrecken, können sich in Abständen von 10 cm bis 30 cm, vorzugsweise in Abständen von 20 cm, voneinander befinden. Nach Verbindung, insbesondere Verklebung, der Folien miteinander können die Folien in an sich bekannter Weise, z.B. durch Imprägnierung, verstärkt werden, worauf die durch die aufeinander geschichteten und miteinander verbundenen Folien gebildeten Pakete senkrecht zu den Erzeugenden der Folien bzw. parallel zu den Zugelementen in Abschnitte unterteilt werden, deren Höhe angenähert der Höhe des gewünschten Kernes zur Herstellung eines Skis, insbesondere eines Langlaufskis entspricht.

Nach einer Ausführungsvariante können die durch die miteinander verbundenen Folien gebildeten Pakete längs solcher Ebenen in Abschnitte unterteilt werden, die mit den Normalebenen auf die Erzeugenden der Struktur einen Winkel von 10° bis 50°, insbesondere einen Winkel von 20° bis 40°, einschließen. Da übar die Länge eines Skis der Kern in Abschnitte unterteilt sein kann, kann hierdurch in jedem Bereich des Skis ein den Belastungen optimal entsprechender Kernabschnitt angeordnet werden.

Zur Fertigung eines solchen Bauelementes werden gewellte oder abgewinkelt profilierte Folien aus Papier- oder Kunststoffmaterial unter Zwischenlage von Fäden aneinandergefügt und miteinander verbunden, insbesondere verklebt, wodurch sich eine im Querschnitt gewellte oder wabenförmige Struktur ergibt. Hierauf werden diese Pakete von übereinander geschichteten und miteinander verbundenen Folien in Abschnitte unterteilt, deren Breite der Höhe eines Skikernes angenähert gleich ist. Bei Verwendung als Skikern stehen demnach die Wände dieser Abschnitte angenähert senkrecht zur Lauffläche bzw. zur Oberfläche des Skis. Somit ist der Kern durch einen strukturierten Körper gebildet, der mit von oben nach unten durchgehenden Kanälen ausgebildet ist.

Ein Bauelement zur Herstellung eines Kernes für einen Ski, insbesondere einen Langlaufski, besteht somit aus aufeinandergefügten und miteinander direkt verbundenen, gewellten oder abgewinkelt profilierten Folien aus Papier oder einem Kunststoffmaterial. Vorzugsweise ist das Papier, aus dem das Bauelement gefertigt ist, durch Imprägnierung mittels eines Kunststoffmaterials verstärkt. Soferne das Bauelement durch gewellte Folien gebildet ist, sind jeweils aneinander liegende Folien so gegeneinander verschoben, daß sie mit ihren Scheiteln aneinander liegen, wobei sie längs der Scheitel miteinander verbunden sind. Zur Verstärkung des Bauelementes bzw. des aus diesem gefertigten Skikernes kann zumindest ein Teil der Folien doppeltschichtig ausgebildet sein, wobei zwei aneinander liegende Folien ineinander gelegt sind, wogegen die an die Doppelschichte anliegenden Folien mit diesen längs deren Scheitellinien verbunden sind.

Das erfindungsgemäße Verfahren bzw. ein erfindungsgemäßes Bauelement sind nachstehend anhand von zwei in der Zeichnung dargestellten Ausführungsbeispielen näher erläutert. Es zeigen:
Fig. 1 eine erste Ausführungsform eines erfindungsgemäßen Bauelementes in Draufsicht und
Fig. 2 eine zweite Ausführungsform eines erfindungsgemäßen Bauelementes in Draufsicht.

Wie aus Fig. 1 ersichtlich ist, besteht ein erfindungsgemäßes Bauelement 1, das zur Herstellung eines Skikernes verwendet werden kann, aus gewellten Folien 2, wobei jeweils nebeneinander liegende Folien so gegeneinander verschoben sind, daß sie mit ihren Scheitellinien 3a, 3b aufeinander zu liegen kommen. Längs dieser Scheitallinien 3 sind die Folien 2 miteinander verbunden, z.B. verklebt, wodurch eine Struktur gebildet ist, bei welcher zwischen den einzelnen Folien 2 durchgehende Kanäle 4 gebildet sind. Diese Kanäle 4 erstrecken sich bei einem Skikern von der Oberseite des Skis zu dessen Unterseite hin. Die durch den Kern aufzunehmenden Belastungen werden von den von oben nach unten durchgehenden Wänden der Folien 2 aufgenommen. Aufgrund der Struktur dieses Bauelementes 1 weist dieses die für die Verwendung als Skikern erforderliche Festigkeit auf. Die Folien können aus mittels eines Kunststoffes imprägniertem Papier- bzw. aus steifem Kunststoffmaterial gefertigt sein.

Zur Fertigung des durch aufeinandergelegte und miteinander verbundene Folien gebildeten Bauelementes werden zwischen den einzelnen Folien 2 in Abständen voneinander befindliche Zugelemente 6, wie z.B. Fäden aus Seide, Baumwolle, Glas, Kunststoff, Kohlenstoffod.dgl. angeordnet, die sich quer zu den Erzeugenden der Folien 2 erstrecken, wodurch die einzelnen Folien 2 in einfacher Weise aufeinander gelegt werden und miteinander längs ihrer Scheitellinien, insbesondere zur Klebung, verbunden werden können. Soferne die Höhe eines Bauelementes 1 zur Fertigung eines Skis geringer ist als der Abstand der Zugelemente 6 voneinander, scheinen nur in einzelnen der endgefertigten Kerne derartige Zugelemente 6 auf.

Das Ausführungsbeispiel gemäß Fig. 2 unterscheidet sich vom Ausführungsbeispiel gemäß Fig. 1 nur dadurch, daß ein Teil der Folien 2 zur Erhöhung der Festigkeit des Bauelementes 1 doppelschichtig ausgebildet ist, wobei jeweils zwei Folien 2n, 2'n ineinander gelegt und miteinander verbunden sind. Die anliegenden Folien 2m, 2o sind gegenüber dem ersten Folienpaar 2n, 2'n verschoben angeordnet, wodurch sie mit diesem längs ihrer Scheitellinien 3m, 3o längs der Scheitellinien 3n, 3'n verbunden werden können. Die übrigen Merkmale und das Herstellungsverfahren entsprechen denjenigen, die anhand des Ausführungsbeispiels gemäß Fig. 1 erläutert wurden.

Zur Herstellung derartiger Bauelemente zur Fertigung von Kernen für Skier werden auf einer Seite von gewellten Folien aus Papier oder Kunststoff in Abständen von 20 cm bis 50 cm Zugelemente, z.B. Fäden aus Baumwolle, Seide, Glas, Kohlenstoff, Kunststoff od.dgl., befestigt. Die Zugelemente verlaufen dabei quer zu den Erzeugenden der gewellten Folien. Hierauf werden die Folien mittels eines Kunststoffes imprägniert, wodurch ihre Festigkeit maßgeblich erhöht wird. Beim Imprägniervorgang dienen die Zugelemente der Formhaltung. Anschließend wird eine Vielzahl von Folien so aufeinander gelegt, daß sie sich längs ihrer Scheitellinien berühren und werden sie miteinander längs der Scheitel verbunden, z.B. verklebt oder verschweißt. Schließlich werden die hierdurch gebildeten Platten längs angenähert normal zu den Erzeugenden geführter Schnitte unterteilt, wodurch Abschnitte erhalten werden, die als Kerne bei der Fertigung von Skiern geeignet sind.

Nach einer Ausführungsvariante werden die Schnitte längs solcher Ebenen geführt, die mit den Erzeugenden einen Winkel von 10° bis 50°, insbesondere einen Winkel von 20° bis 40°, einschließen, wodurch dem Skikern spezifische Festigkeitseigenschaften erteilt werden können.

Die für den Herstellungsvorgang verwendeten Folien können z.B. eine Breite von 1 m aufweisen. Die Imprägnierung erfolgt derart, daß die Folien durch ein Harzbad hindurchgezogen werden, worauf sie auf eine Spindel aufgespult und schräggestellt werden, wodurch überschüssiges Harz abfließan kann. Hierauf werden Abschnitte der Folien aufeinander geschichtet, wodurch Platten gebildet werden. Diese Platten werden in einen auf eine Temperatur von 130° C bis 150° C beheizten Windkanal eingebracht, in welchem Heißluft auch durch die in den Platten befindlichen Kanäle hindurchgeleitet wird. Hierdurch wird eine Aushärtung des Harzes und eine feste Verbindung der Folien miteinander bewirkt, wodurch steife Platten gebildet werden. Diese Platten werden hierauf in solche Abschnitte unterteilt, die als Kern für Skier, insbesondere Langlaufskier, geeignet sind.

## Patentansprüche

1. Verfahren zur Herstellung eines Bauelementes, insbesondere zur Verwendung als Skikern, vorzugsweise in einem Langlaufski, welcher Kern durch aneinandergefügte und miteinander verbundene, gewellte oder abgewinkelt profilierte Folien aus Papier- oder Kunststoffmaterial gebildet ist, dadurch gekennzeichnet, daß an den gewellten oder abgewinkelt profilierten Folien (2) aus Papier oder Kunststoff im Abstand voneinander befindliche, zueinander angenähert parallel verlaufende Zugelemente (6), wie Fäden aus Baumwolle, Seide, Glas, Kunststoff, Kohlenstoff od.dgl., befestigt, z.B. verklebt, werden und anschließend die Folien (2) aufeinander gelegt und miteinander verbunden, insbesondere verklebt, werden.

2. Verfahren nach Anspruch 1, dadurch gekennzeichnet, daß die Folien (2) nach Befestigung der Zugelemente (6) durch Imprägnierung versteift werden.

3. Verfahren nach einem der Ansprüche 1 und 2, dadurch gekennzeichnet, daß die durch die miteinander verbundenen Folien (2) gebildeten Platten längs solcher Ebenenen in Abschnitte unterteilt werden, welche Ebenen mit Normalebenen auf die Erzeugenden einen Winkel von 10° bis 50°, vorzugsweise einen Winkel von 20° bis 40°, einschließen.

4. Serie von Bauelementen, hergestellt nach dem Verfahren nach einem der Patentansprüche 1 bis 3, dadurch gekennzeichnet, daß sich mindestens in einzelnen der Bauelemente zwischen benachbarten profilierten Folien (2) herstellungsbedingte Zugelemente (6) befinden.

5. Bauelement nach Anspruch 4, dadurch gekennzeichnet, daß das Papier in an sich bekannter Weise durch Imprägnierung mittels eines Kunststoffmaterials verstärkt ist.

6. Bauelement nach einem der Ansprüche 4 und 5, dadurch gekennzeichnet, daß zwei aneinander liegende gewellte Folien (2) so zueinander angeordnet sind, daß sie jeweils mit ihren Scheitellinien aneinander liegen sowie längs dieser miteinander verbunden sind.

7. Bauelement nach einem der Ansprüche 4 bis 6, dadurch gekennzeichnet, daß zumindest ein Teil der Folien (2) doppelschichtig ausgebildet ist.

## Revendications

1. Procédé de fabrication d'un élément de construction, destiné à être utilisé en particulier comme noyau pour un ski, de préférence dans un ski de fond, lequel noyau est formé par des feuilles de papier ou de matière plastique, ondulées ou profilées coudées, juxtaposées et assemblées entre elles, caractérisé en ce qu'on fixe, par exemple on colle, sur les feuilles (2) en papier ou en matière plastique, ondulées ou profilées coudées, des éléments de traction (6) tels que des fils en coton, soie, verre, matière plastique, carbone ou similaire, espacés l'un de l'autre, à peu près parallèles entre eux, et en ce qu'on superpose ensuite les feuilles (2), puis on les assemble entre elles, en particulier on les colle.

2. Procédé selon la revendication 1, caractérisé en ce que les feuilles (2) sont renforcées par imprégnation, après fixation des éléments de traction (6).

3. Procédé selon l'une quelconque des revendications 1 ou 2, caractérisé en ce que les plaques formées par les feuilles (2) assemblées entre elles, sont subdivisées en portions, le long de ces plans, lesquels forment un angle de 10° à 50°, de préférence un angle compris entre 20° et 40°, avec les plans normaux aux génératrices.

4. Série d'éléments de construction, réalisée selon le procédé suivant l'une quelconque des revendications 1 à 3, caractérisée en ce que des éléments de traction (6), nécessaires à la fabrication, se trouvent au moins dans certains des ' éléments de construction, entre des feuilles (2) profilées adjacentes.

5. Elément de construction selon la revendication 4, caractérisé en ce que le papier est renforcé, de manière connue en soi, par imprégnation, au moyen d'une matière plastique.

6. Elément de construction selon l'une quelconque des revendications 4 ou 5, caractérisé en ce que deux feuilles ondulées (2) juxtaposées, sont disposées l'une par rapport à l'autre, de manière qu'elles s'appliquent l'une contre l'autre par leurs lignes de sommet, et qu'elles soient assemblées entre elles le long de celles-ci.

7. Elément de construction selon l'une quelconque des revendications 4 à 6, caractérisé en ce qu'une partie au moins des feuilles (2) est à double couche.

## Claims

1. A process for the manufacture of a component, especially for use as a ski core, preferably in a cross- country ski, which core is formed of corrugated or serpentine shaped sheets of paper or plastics material fitted and connected together, characterized in that tension members (6), such as threads of cotton, silk, glass, plastics, carbon or the like, located at a distance from each other and running approximately parallel to each other, are attached, e.g. glued, to the corrugated or serpentine shaped sheets (2) of paper or plastics and in that the sheets (2) are subsequently laid on top of each other and connected together, especially glued.

2. A process according to claim 1, characterized in that after attachment of the tension members (6) the sheets (2) are stiffened by impregnation.

3. A process according to either one of claims 1 or 2, characterized in that the plates formed of the interconnected sheets (2) are subdivided into sections along planes forming angles with planes normal to the generatrices of from 10° to 50°, preferably angles of from 20° to 40°.

4. A series of components, manufactured according to the process according to any one of claims 1 to 3, characterized in that manufacture- determined tension members (6) are located at least in some of the components between adjoining shaped sheets (2).

5. A component according to claim 4, characterized in that the paper is strengthened in a manner known per se by impregnation with a plastics material.

6. A component according to either one of claims 4 or 5, characterized in that two adjoining corrugated sheets (2) are so arranged in relation to each other that they each lie with their crest lines against each other and are connected together therealong.

7. A component according to any one of claims 4 to 6, characterized in that at least some of the sheets (2) are double-layered.
